# EUROPÄISCHE PATENTANMELDUNG

(11) **EP 1 637 193 A1**
(43) Veröffentlichungstag der Anmeldung: **22.03.2006**
(21) Anmeldenummer: 04425686.5
(22) Anmeldetag: 15.09.2004
(51) Int. Cl.: A63C 5/048, A63C 5/03

(54) **Board mit multi-laminierten übereinandergelegten Kanten**

(71) Anmelder: Elementi, Gianfranco, 47900 Rimini (RN) (IT)
(72) Erfinder: Elementi, Gianfranco, 47900 Rimini (RN) (IT)

(57) **Zusammenfassung**

Das TPLS-System (BOARD MIT MULTI-LAMINIERTEN ÜBEREINANDERGELEGTEN KANTEN) besteht aus einem Snowboard, das an der Unterseite durch die Befestigung eines oder mehrerer Skier charakterisiert ist.

Die Befestigung des Boards an den Skiern erfolgt durch Gewindebuchsen und Abstandsbolzen.

An der Boardunterseite werden montiert, von oben nach unten, übereinadergelegte Skier, vom kleineren bis zum größeren.

Das TPLS-System erlaubt geradlinig eine optimale Fahrtrichtung und in der Kurve eine hohe Standfestigkeit.

Das TPLS-System verfügt, dank der Vielseitigkeit des entsprechenden Boards, über eine weite Anwendungsmöglichkeit.

## Beschreibung

Das TPLS-System (BOARD MIT MULTI-LAMINIERTEN ÜBEREINANDERGELEGTEN KANTEN) ist mit einem Board, insbesondere einem Snowboard versehen, welches an der Unterseite durch die Befestigung eines oder mehrerer Skier gekennzeichnet ist.

Zur Zeit gibt es auf dem Markt kein Board, welches die an der Unterseite eingebauten Skier aufweist.

Die Befestigung des Boards an den Skiern erfolgt durch Gewindebuchsen und Abstandsbolzen. Man verwendet diese Befestigung, um eine bessere Verbindung der Skier am Board erzielen zu können.

An der Boardunterseite werden, je nach dem Modell, ein oder mehrere Skier eingebaut. An der Boardunterseite werden montiert, von oben nach unten, übereinandergelegte Skier vom kleineren bis zum größeren.
Figur 1 zeigt ein Beispiel für die Vorderansicht des TPLS-Systems, mit drei Skiern.
Figur 2 zeigt hingegen die Seitenansicht desselben Systems.
Figur 3 zeigt die Aufsicht von oben des Systems sowie die Befestigungspunkte durch Gewindebuchsen und Abstandsbolzen.
¹ TPLS = tavola plurilaminata sovrapposta

Dieses Bauverfahren ermöglicht eine höhere Standfestigkeit besonders beim Fahren auf Eisflächen.

Das TPLS-System kann auch mit einer passenden Bindung als Ersatz für das Vorderrad einiger Motoscooter- oder Motorradtypen angewendet werden.

Alle Skier des Boards sind auf den äußeren Seiten mit laminierten Kanten versehen.

Diese technische Baueigenschaft gewährleistet eine gute Fahrbarkeit sowohl auf harten und nicht harten Schneedecken als auch auf Eisflächen.

Das TPLS-System beseitigt jede Art von Seitenschwingungen, welche normalerweise mit einem einfachen Snowboard gespürt werden.

Der in der Mitte eingebaute Ski ermöglicht eine optimale Fahrtrichtung.

Bei der Neigung des Boards, um eine Kurve zu fahren, werden die restlichen Skier, die wie alle im Handel erhältlichen Skier mit laminierten Kanten versehen sind, in Aktion treten.

## Patentansprüche

1. Das "Board mit multi-laminierten übereinandergelegten Kanten" gewährleistet eine genauere Fahrtrichtung als die der einfachen Snowboards.

2. Das "Board mit multi-laminierten übereinandergelegten Kanten" bietet eine präzisere Stabilität in der Kurve als die der einfachen Snowboards.

3. Das "Board mit multi-laminierten übereinandergelegten Kanten" besteht aus einem oder mehreren übereinandergelegten Skiern, die an der Unterseite montiert sind.

4. Das "Board mit multi-laminierten übereinandergelegten Kanten" ist besonders robust und widerstandsfähig gegen die verschiedensten Schwingungsbeanspruchungen.

5. Das "Board mit multi-laminierten übereinandergelegten Kanten" kann, dank seiner Vielseitigkeit, in verschiedenen Anwendungsbereichen benutzt werden.
